# EUROPÄISCHE PATENTANMELDUNG

(11) **EP 0 521 390 A1**
(43) Veröffentlichungstag der Anmeldung: **07.01.1993**
(21) Anmeldenummer: 92110715.7
(22) Anmeldetag: 25.06.1992
(51) Int. Cl.: H01H 71/74

(54) **Vorrichtung zur Einstellung der Auslöseparameter eines Thermobimetal-Relais**

(30) Priorität: 02.07.1991 DE 9108097 U
(71) Anmelder: Skupin, Johann, D-53840 Troisdorf (DE); Rast, Oliver, D-53121 Bonn (DE)
(72) Erfinder: Skupin, Johann, D-53840 Troisdorf (DE); Rast, Oliver, D-53121 Bonn (DE)

(57) **Zusammenfassung**

Die Erfindung beschreibt eine Vorrichtung zur Einstellung der Auslöseparameter eines Thermobimetall-Relais, insbesondere zur Einstellung der Auslöseparameter bei thermischen Überstromauslösern. Als Einstellelement (1) zur Schaltpunkteinstellung ist dafür ein würfelförmiger Körper vorgesehen, der in eine Steckvorrichtung (2) verrastend einsetzbar ist. Die Steckvorrichtung liegt mit dem Auslösemechanismus in gleicher Ebene, wobei ein Auslösestift (3) in eine auf der dem Auslösemechanismus zugewandten Seite des Einstellelementes angeordneten Ausnehmung (4) eingreift. Die Ausnehmungen weisen unterschiedliche Tiefen auf. Die Ausbiegung des Bimetalls (6) verursacht eine Bewegung der Auslösebrücke (5), wobei das Einstellelement zu einem bestimmten Zeitpunkt, der von der Tiefe der Ausnehmung abhängig ist, auf den Auslösestift wirkt.

## Beschreibung

Vorrichtung zur Einstellung der Auslöseparameter eines Thermobimetall-Relais, insbesondere zur Einstellung der Auslöseparameter bei thermischen Überstromauslösern, wie Motorschutzrelais oder dergleichen, wobei die Bimetall-Ausbiegung auf ein Hilfsschaltersystem übertragen wird über das je nach Einstellung des Schaltpunktes der Strom des zu schützenden Verbrauchers eingestellt wird.

Die Einstellbarkeit der Bimetallauslöser in allen Strompfaden wird nach VDE 0660 für Motorschutzschalter gefordert. Sie ist ein wesentliches Merkmal eines Motorschutzschalters und aus der Notwendigkeit entstanden, den Motor einwandfrei zu schützen. Selbst bei Motoren gleicher Leistung ist der aufgenommene Strom bedingt durch Wirkungsgrad und Leistungsfaktor verschieden. Bei den bekannten Auslösern geschieht die Verstellung des Einstellstromes durch Veränderung des Auslöseweges. Bei der Stromeinstellung wird der zur Auslösung notwendige Weg mit Hilfe einer Einstellschraube verändert, so daß unter Beibehaltung des Grenzstromes eine Auslösung bei einem entsprechenden Strom erfolgt. Der Einstellbereich wird durch eine Skalierung, die um die Einstellschraube angeordnet ist visualisiert. Der Einstellmechanismus, mittels einer Einstellschraube, ist relativ aufwendig und für Nichtfachleute leicht zu manipulieren. Das Ablesen des Einstellbereiches der Auslöseströme ist bedingt durch die Skalierung nur schwer abzulesen und relativ ungenau.

Der Neuerung liegt daher die Aufgabe zugrunde, eine Vorrichtung zur Einstellung der Auslöseparameter bei thermischen Überstromauslösern zu schaffen, mittels der eine einfache und vor unsachgemäßer Handhabung sichere Vorgabe der Auslöseströme erreicht wird, wobei eine deutliche und genaue Visualisierung des Auslösewertes gegeben ist.

Die vorteilhaften Eigenschaften der Neuerung werden im folgenden anhand des in der Zeichnung dargestellten Ausführungsbeispieles näher beschrieben.

Es zeigen
Fig. 1 den Auslösemechanismus eines Thermobimetallrelais zur Überwachung der stromführenden Leiter einer Drei-Phasen-Ansteuerleitung U, V, W für einen vor Überstrom zu schützenden Verbraucher und
Fig. 2 eine perspektivische Darstellung des Einstellelementes, daß nach der Neuerung als würfelförmiger Körper ausgebildet ist.

Die Fig. 1 zeigt in einer beispielhaften Ausführung den Auslösemechanismus eines Thermobimetallrelais zur Überwachung der stromführenden Leiter einer Drei-Phasen-Ansteuerleitung U, V, W für einen vor Überstrom zu schützenden Verbraucher. Der Auslösemechanismus des dargestellten Thermobimetallrelais besteht aus der Auslösebrücke 5, aus die auf die Auslösebrücke 5 wirkenden Bimetalle 6, 7, 8 und einen in der Auslösebrücke 5 gelagerten Auslösestift 3, der unter Wirkung der Auslösebrücke 5 mittels eines Mitnehmers in Richtung einer Schaltwippe 9 bewegbar angeordnet ist. Der Auslöseweg s wird zum einen durch ein zusätzliches die Umgebungstemperatur kompensierendes Bimetall 10 und zum anderen von dem zurückzulegenden Weg des Auslösestiftes 3 bestimmt. Nach der Erfindung wird dieser Weg mit dem Einstellelement 1 bestimmt. Die Verrastung des Einstellelementes ist in der Fig. 1 nicht dargestellt, da eine derartige Vorrichtung zum allgemeinen Stand der Technik gehört. Der Auslösestift 3 greift in die Ausnehmung 4 des Einstellelementes 1 ein und wirkt je nach Tiefe der Ausnehmung 4 auf das Kompensations-Bimetall 10, wodurch die Schaltwippe 9 eine entsprechende Wegvorspannung erfährt. Zur Einstellung eines anderen Auslösestroms ist lediglich das Einstellelement aus der Steckvorrichtung 2 herauszunehmen und durch Verdrehen auf den gewünschten Auslösewert zu bringen. Als Sicherheitsmaßnahme kann vorgesehen werden, daß bei nicht gestecktem Einstellelement 1 der Auslösestift 3 soweit auf das Kompensationsbimetall 10 wirkt, das ein Grenzstrom nicht überschritten werden kann. Die perspektivische Darstellung des Einstellelementes 1 in Fig. 2 verdeutlicht die Ausnehmungen 4', 4'', 4''', die auf den in dieser Darstellung sichtbaren Seiten des Einstellelementes 1 angeordnet sind. In dieser beispielhaften Ausführung ist auf jeder Seite eine Ausnehmung angeordnet. Eine Variante zu dieser Ausführung ist die Anordnung mehrerer Ausnehmungen auf einer Seite des Einstellelementes 1. Dadurch würde sich die Zahl der Einstellmöglichkeiten um ein Vielfaches erhöhen lassen. Die Einstellwerte sind deutlioch auf den Seiten aufgedruckt oder geprägt. Dabei ist der der Steckseite zugehörige Auslösewert immer auf der Sichtseite, vorzugsweise auf der Frontseite des Thermobimetall-Relais plaziert.

## Patentansprüche

1. Vorrichtung zur Einstellung der Auslöseparameter eines Thermobimetall-Relais, insbesondere zur Einstellung der Auslöseparameter bei thermischen Überstromauslösern, wie Motorschutzrelais oder dergleichen, wobei die Bimetall-Ausbiegung auf ein Hilfsschaltersystem übertragen wird über das je nach Einstellung des Schaltpunktes der Strom des zu schützenden Verbrauchers eingestellt wird, **dadurch gekennzeichnet**, daß das Einstellelement (1) zur Schaltpunkteinstellung als würfelförmiger Körper ausgebildet und in eine Steckvorrichtung (2), die mit dem Auslösemechanismus in gleicher Ebene liegt, verrastend einsetzbar ist, wobei ein Auslösestift (3) in eine auf der dem Auslösemechanismus zugewandten Seite des Einstellelementes (1) angeordneten Ausnehmung (4) eingreift.

2. Vorrichtung nach Anspruch 1, **dadurch gekennzeichnet**, daß auf allen Seiten des Einstellelementes (1) in ihrer Tiefe unterschiedliche Ausnehmungen (4, 4', 4'', 4''') angeordnet sind.

3. Vorrichtung nach den Ansprüchen 1 und 2, **dadurch gekennzeichnet**, daß das Einstellelement (1) in die Steckvorrichtung (2) steckbar verrastend und nach Entrastung herausnehmbar ist.

4. Vorrichtung nach den Ansprüchen 1 bis 3, **dadurch gekennzeichnet**, daß die Wertigkeit (16A, 18A, 20A) des Auslösestroms auf der Sichtseite des Einstellelements (1) visualisiert ist.
